# EUROPÄISCHE PATENTSCHRIFT

(11) **EP 4 208 673 B1**
(45) Veröffentlichungstag und Bekanntmachung des Hinweises auf die Patenterteilung: **03.09.2025**
(21) Anmeldenummer: 21794311.7
(22) Anmeldetag: 05.10.2021
(51) Int. Cl.: F23R 3/00, F23R 3/46

(54) **RESONATORRING, VERFAHREN UND BRENNKORB**
RESONATOR RING, METHOD AND BASKET
ANNEAU DE RÉSONATEUR, PROCÉDÉ ET PANIER

(30) Priorität: 04.11.2020 DE 102020213836
(43) Veröffentlichungstag der Anmeldung: 12.07.2023
(73) Patentinhaber: Siemens Energy Global GmbH & Co. KG, 81739 München (DE)
(72) Erfinder: BURBAUM, Bernd, 14612 Falkensee (DE)
(86) Internationale Anmeldenummer: PCT/EP2021/077413
(87) Internationale Veröffentlichungsnummer: WO 2022/096210

(56) Entgegenhaltungen:
- EP-B1- 3 134 682
- US-A1- 2007 125 089
- US-A1- 2012 036 858
- US-A1- 2012 102 963
- US-A1- 2014 150 435
- US-A1- 2017 276 350
- US-A1- 2018 313 540
- US-B1- 6 530 971

## Beschreibung

Die Erfindung betrifft einen Resonatorring, dessen Herstellungsverfahren sowie ein Brennkorb.

Risse an Löchern von Resonatorboxen eines Resonatorrings können in Brennsystemen von Gasturbinen können aufgrund von zyklischer LCF-Belastung (Low Cycle Fatigue) entstehen.

Ein solcher Brennkorb ist in EP 2 739 905 B1 offenbart.

Ein Resonatorring ist in US2017/276350 A1 offenbart.

Es ist daher Aufgabe der Erfindung oben genanntes Problem zu lösen.

Die Aufgabe wird gelöst durch einen Resonatorring gemäß Anspruch 1, durch ein Verfahren gemäß Anspruch 3 und durch einen Brennkorb nach Anspruch 5.

In den jeweiligen Unteransprüchen sind weitere vorteilhafte Maßnahmen aufgelistet, die beliebig miteinander kombiniert werden können, um weitere Vorteile zu erzielen.

Durch eine lokale Verstärkung einer Lochgeometrie einer Resonatorbox eines Resonatorrings mit einer Y'-verfestigten Nickelbasis-Superlegierung kann eine Rissinitiierung vermieden werden.

Ein Ring für den Resonatorring kann konventionell, aber auch generativ gefertigt werden, insbesondere aus einer Nickelbasis-Knetlegierung, insbesondere aus Hastelloy X oder Haynes 282.

Eine Fertigung von Einlegplatten für die Lochgeometrie erfolgt aus Y'-verfestigter Nickelbasis-Superlegierung zur lokalen Verstärkung, insbesondere aus In738, Alloy 247 oder Rene 80.

Die Einlegplatten werden gegossen hergestellt.

Ein insbesondere formschlüssiges Einlegen der Einlegplatten in den Ring erfolgt vorzugsweise durch Einschweißen, insbesondere mit IN625, oder vorzugsweise Einlöten.

Ein Brennkorb wird dann nach dem Stand der Technik, insbesondere durch Verschweißen hergestellt.

Vorteile der Erfindung sind:
- Vermeidung einer Rissinitierung im Resonatorring,
- Dicken der Einlegplatten können dünner angefertigt werden: dadurch sind andere Bohrungsdurchmesser, andere Anzahl an Löchern und dadurch dann Einsparung an Kühlluft möglich
- Längere Lebensdauer und geringere Kosten.

Es zeigen
- Figur 1: eine Ansicht eines Gasturbinentriebwerks mit einem Brennkorb,
- Figur 2: eine Ansicht eines Brennkorbs mit Resonatorringen nach dem Stand der Technik
- Figur 3: ein Resonatorring im Detail
- Figur 4: einen erfindungsgemäßen Resonatorring,
- Figur 5: eine Einlegplatte mit Löchern.

Figur 1 zeigt eine Ansicht eines Gasturbinentriebwerks 5. Eine Brennkammer 6 befindet sich in einem Brennkorb 7.

Figur 2 zeigt eine Nahansicht des Brennkorbs 7 und eines Resonatorrings 11.

Die Brennkammer 6 produziert Verbrennungsprodukte, die stromabwärts durch den Brennkorb 7 und den Resonatorring 11 in ein Übergangssystem geleitet werden. Von dort strömen heiße Ver-21794311.7

brennungsprodukte stromabwärts zu einem Turbinenteil und können zur Stromerzeugung verwendet werden.

Der Resonatorring 11 ist in der Lage verschiedene akustische Frequenzen zu steuern oder absorbieren, die von der Brennkammer 6 während des Betriebs des Gasturbinentriebwerks 5 erzeugt werden.

Figur 3 zeigt einen Resonatorring 11 im Detail, wie er bei einem Gasturbinentriebwerk 5 verwendet wird.

Der Resonatorring 11 weist einen Ring 10, vorzugsweise zwei miteinander verbundene Ringe 9, 12 auf, die wiederum auch jeweils aus Halbringen bestehen können.

Die Ringe 9, 12 für den Resonatorring 11 können auch einstückig ausgeführt sein, also einen Ring 10 darstellen.

Der Ring 10 oder die Ringe 9, 12 sind im Querschnitt vorzugsweise rund oder oval zur Durchströmungsrichtung ausgeführt bzw. dem Verbrennungssystem angepasst.

Der Ring 10 oder die Ringe 9, 12 weisen an ihrer Umfangsfläche jeweils mehrere Resonatorboxen 21, 22 auf, die dort um den Umfang vorzugsweise gleichmäßig verteilt sind.

Die Grundflächen der Resonatorboxen 21, 22 sind trapezförmige, insbesondere in Form gleichschenkliger Bereiche 15, 16, die abwechselnd in Umfangsrichtung mit der Grundseite des Trapez nach unten bzw. nach obenstehend angeordnet sind.

Die Bereiche 15, 16 sind um den ganzen Umfang des Rings 10 oder jeweils der Ringe 9, 12 verteilt.

Die Bereiche 15, 16 haben fast die Höhe der Höhe eines Ringes 9, 10.

Außen auf dem Ring 10 oder der Ringe 9, 12 ist um die jeweiligen Bereiche 15, 16 jeweils ein entsprechend des trapezförmigen Bereichs 15, 16 ein Rahmen 18 vorhanden, der mit einem entsprechenden schließenden Deckel 23, dann eine geschlossene Box bildet und so Resonatorboxen 21, 22 darstellt.

Innerhalb der insbesondere trapezförmigen Bereiche 15, 16 sind Löcher 31 vorhanden, die in Zusammenwirkung mit der Resonatorbox 21, 22 zur Dämpfung bzw. zur Frequenzsteuerung dienen.

Des Weiteren soll der vorliegend beschriebene Resonatorring 11 aus Ring 10 bzw. Ringen 9, 12 und Resonatorboxen 21, 22 gemäß der Erfindung verbessert werden und besser hergestellt werden.

Erfindungsgemäß ist in dem Bereich gemäß Figur 3, wo direkt in dem Ring 10 oder den Ringen 9, 12 die Löcher 31 nach dem Stand der Technik (Fig. 3) vorhanden sind bzw. ausgebildet sind, eine komplette Aussparung 24 (Fig. 4) vorhanden, die ebenso trapezförmig ausgebildet ist.

Figur 4 steht beispielhaft für einen Ring 9 oder 12 bzw. 10 gemäß Figur 3.

In diese Aussparung 24 wird entsprechend eine Einlegplatte 27 (Fig. 5), die 27 in Ihrer Form dazu komplementär ausgebildet ist.

Die Einlegplatte 27 ist gusstechnisch hergestellt.

Die Einlegplatte 27 wird in die Aussparung 24 eingelegt und mit dem Ring 10, 9, 12 verbunden, insbesondere verlötet. Einlegplatte 27 und Ring 10 bzw. Ringe 9, 12 können insbesondere auch zusätzlich eine formschlüssige Verbindung aufweisen.

Die Löcher 31 von jeweiligen Einlegeplatten sind vorzugsweise verschieden groß ausgebildet, um verschiedene Frequenzbereiche zu erfassen.

Die Löcher 31 sind vorzugsweise innerhalb des trapezförmigen Bereichs 15, 16 der Einlegplatte 27 gleichmäßig verteilt.

Dann erfolgt nach bekannter Art und Weise oder anderer Vorgehensweise die Bildung der Resonatorboxen 21, 22 aus umgebendem Rahmen 18 und Deckel 23 zu den Resonatorboxen 21, 22.

Die Materialen von Ring 10 oder Ringen 9, 12 und Einlegplatten sind verschieden.

Verschieden bedeutet, dass sich die Materialien um mindestens ein Legierungselement mehr oder um mindestens ein Legierungselement weniger unterscheiden und/oder ein Anteil zumindest eines Legierungselements sich um mindestens 10%, insbesondere um mindestens 20% unterscheidet.

Das Material der Einlegplatten 27 ist eine Y' verfestigte Nickelbasislegierung, insbesondere wie IN738, Alloy 247 oder Rene 80.

Die Einlegplatten 27 bzw. auch die Löcher 31 werden vorzugsweise durch Erodieren aus Gussplatten hergestellt.

Aufgrund der höheren Festigkeit der Einlegplatten 27 können diese dünner ausgeführt werden und erlauben andere Bohrungsdurchmesser (= Löcher 31), wodurch Kühlluft eingespart wird.

So hat beispielsweise eine erste Einlegplatte alle Löcher mit einem ersten Durchmesser und eine zweite Einlegplatte Löcher mit einem zweiten Durchmesser, Unterschied zwischen den Löchern beträgt mindestens 10%.

## Patentansprüche

1. Resonatorring (11) für einen Brennkorb (7) einer Gasturbinentriebwerk (5),
der zumindest einen Ring (10, 9, 12) aufweist,
wobei der Ring (10) oder die Ringe (9, 12) Aussparungen (24) aufweisen,
wobei gegossene Einlegplatten (27) mit dem Ring (10) oder den Ringen (9, 12) innerhalb der Aussparung (24) verbunden sind, **dadurch gekennzeichnet, dass**
der Ring (10) oder die Ringe (9, 12) aus einer Nickelbasis-Knetlegierung hergestellt sind,
insbesondere aus Hastelloy X oder Haynes 282, und
die gegossene Einlegplatte (27) aus einem anderen Material als das der Ringe (10, 9, 12) hergestellt ist, insbesondere aus einer Y' verfestigten Nickelbasislegierung,
ganz insbesondere aus In738, Alloy 247 oder Rene 80.

2. Resonatorring nach Anspruch 1,
bei dem die jeweiligen Einlegplatten (27) verschieden große Löcher (31) aufweisen.

3. Verfahren zur Herstellung eines Resonatorrings (11) gemäss Anspruch 1,
bei dem ein Ring (10) oder Ringe (9, 12) aus einem ersten Metall hergestellt werden,
dann Einlegplatten (27) aus einem, gegossenen,
zweiten Material mit dem Ring (10) oder den Ringen (9, 12) verbunden werden und
einzelne Resonatorboxen (21, 22) hergestellt werden,
bei dem die Einleglatten (27) aus Gussplatten hergestellt werden,
bei dem der Ring (10) oder die Ringe (9, 12) aus einer Nickelbasis-Knetlegierung hergestellt werden,
insbesondere aus Hastelloy X oder Haynes 282,
bei dem die gegossene
Einlegplatte (27) aus einem anderen Material als das der Ringe (10, 9, 12) hergestellt wird,
insbesondere aus einer Y' verfestigten Nickelbasislegierung,
ganz insbesondere aus In738, Alloy 247 oder Rene 80.

4. Verfahren nach Anspruch 3,
bei dem durch Erodieren von Platten die Löcher (31) in den Einlegplatten (27) hergestellt werden.

5. Brennkorb aufweisend einen Resonatorring (11) nach einem oder beiden der Ansprüche 1 bis 2 oder hergestellt nach einem oder beiden der Ansprüche 3 bis 4.

## Claims

1. Resonator ring (11) for a combustor basket (7) for a gas turbine power plant (5), which has at least one ring (10, 9, 12),
wherein the ring (10) or the rings (9, 12) has or have apertures (24),
wherein cast insert plates (27) are connected to the ring (10) or the rings (9, 12) within the aperture (24), **characterized in that** the ring (10) or the rings (9, 12) is or are produced from a nickel-based wrought alloy, in particular from Hastelloy X or Haynes 282, and the cast insert plate (27) is produced from a material different from that of the rings (10, 9, 12), in particular from a Y'-strengthened nickel-based alloy, very particularly from In738, Alloy 247 or Rene 80.

2. Resonator ring according to Claim 1, in which the respective insert plates (27) have holes (31) of different sizes.

3. Method for producing a resonator ring (11) according to Claim 1, in which a ring (10) or rings (9, 12) is or are produced from a first metal, then insert plates (27) made of a, cast, second material are connected to the ring (10) or the rings (9, 12), and individual resonator boxes (21, 22) are produced, in which the insert plates (27) are produced from cast plates, in which the ring (10) or the rings (9, 12) is or are produced from a nickel-based wrought alloy, in particular from Hastelloy X or Haynes 282, in which the cast insert plate (27) is produced from a material different from that of the rings (10, 9, 12), in particular from a Y'-strengthened nickel-based alloy, very particularly from In738, Alloy 247 or Rene 80.

4. Method according to Claim 3, wherein the holes (31) in the insert plates (27) are produced by eroding plates.

5. Combustor basket having a resonator ring (11) according to one or both of Claims 1 to 2 or produced according to one or both of Claims 3 to 4.

## Revendications

1. Anneau (11) de résonateur
pour un panier (7) de combustion d'un mécanisme (5) moteur d'une turbine à gaz,
qui a au moins un anneau (10, 9, 12),
dans lequel l'anneau (10) ou les anneaux (9, 12) ont des évidements (24),
dans lequel des plaques (27) coulées d'insertion sont reliées à l'anneau (10) ou aux anneaux (9, 12) à l'intérieur de l'évidement (24),
**caractérisé en ce que**
l'anneau (10) ou les anneaux (9, 12) sont en un alliage forgeable à base de nickel, notamment en Hastelloy X ou en Haynes 282, et
les plaques (27) coulées d'insertion sont en un matériau autre que celui des anneaux (10, 9, 12), en étant notamment en un alliage à base de nickel à consolidation Y',
tout particulièrement en In738, en alliage 247 ou en Rene 80.

2. Anneau de résonateur suivant la revendication 1,
dans lequel les plaques (27) d'insertion respectives ont des trous (31) de dimensions différentes.

3. Procédé de fabrication d'un anneau (11) de résonateur suivant la revendication 1,
dans lequel on fabrique un anneau (10) ou des anneaux (9, 12) en un premier métal,
on relie ensuite à l'anneau (10) ou aux anneaux (9, 12) des plaques (27) d'insertion en un deuxième matériau coulé et on fabrique des boîtes (21, 22) individuelles de résonateur, dans lequel on fabrique les plaques (27) d'insertion en plaques coulées,
dans lequel on fabrique l'anneau (10) ou les anneaux (9, 12) en un alliage forgeable à base de nickel,
en particulier en Hastelloy X ou en Haynes 282,
dans lequel on fabrique la plaque (27) d'insertion coulée en un matériau autre que celui des anneaux (10, 9, 12),
en particulier en un alliage à base de nickel à consolidation Y',
tout particulièrement en In738, en alliage 247 ou en Rene 80.

4. Procédé suivant la revendication 3,
dans lequel on fabrique les trous (31) dans les plaques (27) d'insertion en érodant des plaques.

5. Panier de combustion
comportant un anneau (11) de résonateur suivant l'une ou les deux revendications 1 à 2 ou fabriqué suivant l'une des deux revendications 3 à 4.
